# EUROPÄISCHE PATENTSCHRIFT

(11) **EP 3 302 132 B1**
(45) Veröffentlichungstag und Bekanntmachung des Hinweises auf die Patenterteilung: **18.09.2019**
(21) Anmeldenummer: 16724670.1
(22) Anmeldetag: 25.05.2016
(51) Int. Cl.: A43B 7/14

(54) **SCHUHSOHLE MIT VERSTÄRKUNG**
SHOE SOLE WITH REINFORCEMENT
SEMELLE DOTÉE DE RENFORT

(30) Priorität: 27.05.2015 EP 15169306
(43) Veröffentlichungstag der Anmeldung: 11.04.2018
(73) Patentinhaber: Baak GmbH & Co. KG, 47638 Straelen (DE)
(72) Erfinder: GRUSA, Andrea, 47638 Straelen (DE); GRUSA, Ingo, 47638 Straelen (DE); KEIDEL, Karsten, 47053 Duisburg (DE)
(74) Vertreter: CPW GmbH
(86) Internationale Anmeldenummer: PCT/EP2016/061803
(87) Internationale Veröffentlichungsnummer: WO 2016/189033

(56) Entgegenhaltungen:
- WO-A1-2009/158029
- DE-A1-102010 027 418
- DE-U1-202013 009 677
- US-A1- 2009 249 648
- US-A1- 2011 179 675
- US-A1- 2012 159 814
- US-A1- 2012 233 877
- US-A1- 2014 059 887

## Beschreibung

Die Erfindung betrifft eine Schuhsohle, insbesondere zum Einsatz in Sicherheitsschuhen, enthaltend ein Stabilitätselement.

Schuhsohlen mit Verstärkungselementen sind allgemein bekannt und werden vielfach im Sportschuhbereich verwendet. So beschreibt beispielsweise die DE 199 04 744 B4 einen Sportschuh mit einem Stabilitätselement, das innerhalb der Sohle angeordnet ist, wobei sich das Stabilitätselement vom Hinterfußbereich in den Vorderfußbereich hinein erstreckt, und wobei das Stabilitätselement sich im Wesentlichen auf der medialen und/oder der lateralen Seite des Vorderfußbereiches erstreckt, wobei das Stabilitätselement dafür sorgt, dass beim Abrollen des Fußes durch elastische Verbiegung Energie aufgenommen wird, die beim Abstoßen des Fußes im Wesentlichen verlustfrei wieder abgegeben wird. Aus der US 2009/0249648 ist ein Außensohle für eine Golfschuh bekannt, die von unten mit "Sockeln" (pods) versehen wird, um eine bessere Standfestigkeit zu gewährleisten. Dabei werden bevorzugt drei Sockel im Vorderfußbereich und vier Sockel im Hinterfußbereich eingesetzt.

Die US 2012/0159814 offenbart ein Schuhwerk mit einem sogenannten "Shank" als Stabilisierungselement. Der Shank wird eingesetzt, um die Torsionssteifigkeit des Schuhwerks zu erhöhen. Das laterale und das mediale Ende des Shanks befinden sich im Zehenbereich in etwa auf der gleichen Höhe.

Die US 2011/0179675 offenbart eine Sohleneinlage, die eine "Vorderfußplatte" enthält, die so ausgelegt wird, dass sie der Stollenanordnung auf der Außensohle folgt. Dieses geschieht, um den Druck der Stollen besser über die gesamte Fläche des Vorderfußes zu verteilen und eine größere Annehmlichkeit gegen den Druck) zu gewährleisten.

Die Vorgänge, die sich im menschlichen Fuß beim Gehen und Laufen abspielen, sind komplex und mit verschieden Bewegungsabläufen verknüpft. Üblicherweise wird versucht, in den Schuhkonstruktionen die Schuhe so herzustellen, dass der natürliche Bewegungsablauf des menschlichen Fußes möglichst wenig behindert wird. Mit anderen Worten: Es wird angestrebt, den beim Barfußlaufen entstehenden Bewegungsablauf weitgehend zu simulieren bzw. zu erhalten.

Auch ist es bekannt, Schuhe oder Schuhsohlen mit Stabilitätselementen zu versehen, die bestimmte Fehlhaltungen oder orthopädische Missbildungen des Fußes korrigieren. Ein Beispiel dafür sind z.B. Verstärkungen bzw. Einlagen, die verhindern, dass der Fuß beim Laufen um mehrere Grade nach innen oder nach außen einknickt. Bei der sogenannten Supination erfolgt eine Hebung des inneren Fußrandes bei gleichzeitiger Senkung des äußeren Fußrandes. Die entgegengesetzte Bewegung nennt man Pronation, hier wird also der innere Fußrand gesenkt bei gleichzeitiger Hebung des äußeren Fußrandes.

Die vorliegende Erfindung stellt sich nicht so sehr die Aufgabe, den natürlichen (Barfuß)Lauf zu simulieren oder Fehlhaltungen bzw. Missbildungen auszugleichen, sondern vielmehr, den menschlichen Fuß zu einem günstigen Bewegungsablauf zu bringen, ihm gewissermaßen einen vorteilhaften Ablauf der Bewegung "aufzuzwingen".

Erfindungsgemäß gelingt die Lösung dieser Aufgabe durch eine Schuhsohle nach Anspruch 1. Bevorzugte Ausführungsformen der Erfindung sind in den abhängigen Ansprüchen offenbart.

Der Abstand zwischen dem lateralen und dem medialen Ende des im Anspruch 1 erwähnten Stabilitätselementes liegt sinnvollerweise zwischen 5 mm und 40 mm, um die entsprechende Funktion zu erzielen.

Unter einer bogenförmigen Anordnung ist zu verstehen , dass sich das Stabilitätselement 1 im Wesentlichen entlang der Schuhspitze halbkreisförmig von der medialen zu lateralen Seite des Schuhes erstreckt. Entscheidend für die erfindungsgemäße Funktion ist dabei, dass sich das laterale Ende des Stabilitätselementes 1 weiter nach hinten - also in Richtung Absatz - erstreckt als das mediale Ende des Stabilitätselementes 1.

Dabei ist es durchaus möglich, dass das Stabilitätselement 1 den vorderen Bereich der Schuhsohle praktisch vollflächig bedeckt, solange es die oben beschriebene asymmetrische Form in Bezug auf die Lage der beiden Ende aufweist.

Bevorzugt - aus Materialeinsatzgründen - wird es jedoch, wenn das Stabilitätselement 1 einen Bogen bildet, dessen Breite im Bereich von 0,5 bis 3 cm, bevorzugt zwischen 1 und 2 cm, liegt. Unter der "Breite" des Bogens ist der Abstand von dem inneren - zum Fuß hin gelegen - Bogenrand und dem äußeren - zur Schuhspitze gelegenen - Bogenrand zu verstehen (s. das Stabilitätselement 1 in der Fig. 2).

Das Stabilitätselement 1 ist innerhalb der Sohle angeordnet. Das bedeutet, dass das Stabilitätselement zum Beispiel zwischen der Laufsohle und der Brandsohle liegt oder aber auch in die Brandsohle eingearbeitet ist. Der Unterschied und der Vorteil im Vergleich zur US 2009/0249648 - bei der "Sockel" auf die Außensohle aufgesetzt sind, liegt darin, dass auf diese Weise die Laufsohle ihre Flexibilität und Rutschsicherheit behält, was aufgrund des Einsatzes als Sicherheitsschuh, besonders auf glatten Böden, von außerordentlicher Wichtigkeit ist.
In **Fig. 1** ist schematisch das Knochengerüst eines menschlichen Fußes dargestellt. Der Großzeh wird mit I gekennzeichnet und die weiteren Zehen mit II, III, IV und V (Kleinzeh). Mit Ausnahme des Großzehs haben alle Zehen II, III, IV und V drei Zehenglieder, die als Grundglied 7, Mittelglied 6 und Endglied 5 bezeichnet werden. Der Großzeh I weist nur das Endglied 5 und das Grundglied 7 auf. Die Gelenke, die sich unterhalb der Grundglieder 7 befinden, werden als Zehengrundgelenke bezeichnet.
In **Fig. 2** ist schematisch der Verlauf eines Stabilitätselementes 1 gemäß vorliegender Erfindung dargestellt. Das halbkreisförmige Stabilitätselement 1 verläuft im Zehenbereich der Sohle und erstreckt sich bogenförmig entlang der lateralen (äußeren) Seite der Sohle weiter in Richtung Hinterfußbereich als entlang der medialen (inneren) Seite der Sohle. Dabei folgt das Stabilitätselement 1 dem Verlauf der Fußspitze bzw. Schuhspitze.
**Fig. 2a** zeigt eine weitere Ausführungsform des Stabilitätselementes 1, diesmal als vollflächiges Element, das den Zehenbereich weitgehend überdeckt.
   Legt man den Aufbau des Knochengerüstes des menschlichen Fußes zugrunde, so zeichnet sich die Schuhsohle bevorzugt dadurch aus, dass sich das mediale Ende des Stabilitätselementes 1 in etwa in Höhe des Grundglieds (7) des Großzehs befindet.
   Das laterale Ende des Stabilitätselementes 1 befindet sich dabei bevorzugt in etwa in Höhe des Grundglieds (7) des Kleinzehs.
   Die erfindungsgemäße Aufgabe wird ebenfalls gelöst durch eine Schuhsohle nach Anspruch 5. Bevorzugte Ausführungsformen der Erfindung sind in den abhängigen Ansprüchen offenbart.
**Fig. 3** zeigt schematisch ein solches Stabilitätselement 2, wobei dieses in der Abbildung als "H-förmiges" Element dargestellt ist, was bevorzugt ist, aber nicht einschränkend ausgelegt werden soll.
   Hierbei wird es besonders bevorzugt, dass das "H" des Stabilitätselementes 2 zwei etwa gleich lange Schenkel aufweist, die in Richtung Hinterfußbereich ausgerichtet sind und zwei Schenkel in Richtung Vorderfußbereich wobei in Richtung Vorderfuß gesehen der mediale Schenkel länger ist als der laterale Schenkel. Ein derartiges Stabilitätselement ist in der WO 2012/092135 beschrieben, allerdings im Zusammenhang mit einer orthopädischen Zwischensohle für einen orthopädischen Schuh.
   Die H-Form und diese Längen ermöglichen es, dass zum einen die gewünschte Abknickung erreicht wird, und zum anderen, dass die Flexibilität der Sohle und damit die des gesamten Schuhs in Longitudinalrichtung erhalten bleibt.
**Fig. 3a** zeigt eine weitere Ausführungsform des Stabilitätselementes 2, diesmal als vollflächiges Element, dass den Fersenbereich weitgehend überdeckt.

Die Stabilitätselemente 1 und 2 sind so angeordnet, dass sie die natürliche, schräge Abknickung des Fußes nicht nur ermöglichen sondern sogar erzwingen. Hierdurch ist die Schuhsohle an die Anatomie des menschlichen Fußes und dessen Bewegungsabläufe angepasst.

In den **Fig. 2** und **3** (bzw. **4**) ist dieses natürliche Abknicken durch eine Knicklinie dargestellt, die beginnend an der medialen Seite der Sohle im Vorderfußbereich und unterhalb des Zehenbereiches zunächst in etwa senkrecht zu der medialen Seite der Sohle verläuft und dann kurz vor der longitudinalen Achse der Sohle in Richtung des Hinterfußbereiches im stumpfen Winkel abknickt.

Wie bereits gesagt, wird durch die Verstärkungselemente der Sohle das schräge Abknicken des menschlichen Fußes unterstützt bzw. erzwungen, wie sie bei einer Gehbewegung barfuß vorkommt. Dabei knickt der menschliche Fuß beim Gehen im Bereich des Großzehs gerade und im Bereich des Kleinzehs schräg ab.

Die erfindungsgemäße Aufgabe wird ebenfalls gelöst durch eine Schuhsohle nach Anspruch 6. Bevorzugte Ausführungsformen der Erfindung sind in den abhängigen Ansprüchen offenbart.

Eine solche erfindungsgemäße Sohle, die beide Stabilitätselemente 1 und 2 enthält, ist in der **Fig. 4** schematisch dargestellt. Hier wirken also beide Elemente zusammen, sodass die oben beschriebene Abknickung noch stärker erzwungen wird.

**Fig. 4** zeigt, dass sich - ebenfalls bevorzugt - das mediale Ende des Stabilitätselementes 2 sogar noch weiter vorn im Vorderfußbereich befindet als das laterale Ende des Stabilitätselementes 1, sodass also ein gedachte Linie senkrecht zur Longitudinalachse der Sohle ausgehend vom medialen Ende des Stabilitätselementes 2 das Stabilitätselement 1 vor seinem lateralen Ende schneiden würde.

Auch beim Zusammenwirken beider Stabilitätselemente ist es wiederum bevorzugt, wenn die Elemente so angeordnet sind, dass eine gedachte Linie vom medialen Ende des Stabilitätselementes (1) zum lateralen Ende des Stabilitätselementes (1) bzw. eine gedachte Linie vom lateralen Ende des Stabilitätselementes (2) zum medialen Ende des Stabilitätselementes (2) in etwa entlang der natürlichen Abknickung des Fußes verläuft.

**Fig. 5** zeigt besonders eindrucksvoll, dass durch das Zusammenwirken der beiden Stabilitätselemente 1 und 2 ein Bereich 3 entsteht, der der natürlichen Lage der Zehengrundgelenke (hier als Ovale angedeutet) entspricht.

**Fig. 5a** zeigt eine weitere Ausführungsform des Zusammenwirkens der beiden Stabilitätselemente 1 und, diesmal als vollflächige Elemente, die den Zehen- und Fersenbereich weitgehend überdecken.

Im Unterschied zum Stand der Technik wird hier ein Bereich definierte Breite geschaffen, der durch die Abstände zwischen den lateralen und medialen Enden der beiden Verstärkungselemente erzeugt wird.

Der Fuß knickt in diesem Bereich natürlich ab bzw. wird dadurch beim Abknicken unterstützt oder sogar "gezwungen".

Weiter verbessert wird das Abknickverhalten, wenn auf der Sohlenunterseite ebenfalls Strukturen eingelassen werden, die die Flexibilität in Abknickrichtung unterstützen.

Das Stabilitätselement bzw. die Stabilitätselemente der Sohle gemäß der Erfindung sind bevorzugt innerhalb der Sohle integriert.

Als Sohle im Sinne der Erfindung sind alle bekannten und eingesetzten Sohlentypen zu verstehen, wie die Laufsohle, die Brandsohle oder auch die Einlegesohle. Diese Sohlen sind dem Fachmann bekannt. Besonders bevorzugt sind die Verstärkungselemente in die Laufsohle integriert. Sie können jedoch auch in anderen Sohlen eingebaut sein. Ebenso ist es möglich, dass gleichzeitig mehrere Sohlen die Verstärkungselemente beinhalten.

Darüber hinaus können die Verstärkungselemente auch separat in den Schuh eingelegt werden, wobei natürlich darauf zu achten ist, dass die Sohle(n) im Schuh nicht der Wirkung der Verstärkungselemente entgegen wirken.

Die Materialien, aus denen die Stabilitätselemente bestehen, sind prinzipiell nicht eingeschränkt, bevorzugt bestehen sie aber aus Polyurethan, Polyethylen, Polypropylen oder Mischungen aus den genannten Stoffen

Aufgrund der Wirkung der erfindungsgemäßen Sohle ist die Sohle für eine ganze Reihe verschiedenartiger Schuhe gut geeignet, jedoch insbesondere für sogenannte Sicherheitsschuhe bevorzugt.

Die Bevorzugung von Sicherheitsschuhen ergibt sich unter anderem daraus, dass man zusätzlich eine Schutzkappe im Zehenbereich des Schuhs bzw. der Schuhsohle anordnen kann, wobei die Schutzkappe eine schalenartige Form aufweist und in etwa senkrecht und parallel zu dem Stabilitätselement 1 verläuft. Prinzipiell stellt die Zehenkappe dann ein "Spiegelbild" des Stabilitätselementes 1 dar.

Wie sich aus der Beschreibung der Erfindung und insbesondere natürlich aus den Ansprüchen ergibt, funktioniert die Sohle bereits vorzüglich, wenn (lediglich) das Stabilitätselement 1 vorliegt.
Der Verlauf dieses Stabilitätselementes entspricht in sehr guter Näherung auch dem Verlauf einer seitens der Anmelderin in der DE 20 20130 09677 vorgeschlagenen Sicherheitskappe.
Das Zusammenwirken beider Elemente, also der Schutzkappe und zumindest des Stabilitätselementes 1, bewirkt einen ausgezeichneten Schutz des Fußes im Sicherheitsschuh bei gleichzeitiger hervorragender Unterstützung bzw. Erzwingung eines natürlichen Abknickens des Fußes.

## Patentansprüche

1. Schuhsohle enthaltend innerhalb der Sohle ein Stabilitätselement (1), wobei das Stabilitätselement (1) jeweils ein mediales und ein laterales Ende aufweist, und im Wesentlichen entlang des Zehenbereich der Schuhsohle bogenförmig angeordnet ist und sich dabei entlang der medialen und lateralen Seiten der Sohle im Zehenbereich erstreckt, wobei das mediale Ende des Stabilitätselementes (1) sich in etwa in Höhe des Großzehs befindet, und **dadurch gekennzeichnet, dass** das laterale Ende des Stabilitätselementes (1) sich in etwa in Höhe des Kleinzehs befindet.

2. Schuhsohle nach Anspruch 1, **dadurch gekennzeichnet, dass** sich das mediale Ende des Stabilitätselementes (1) in etwa in Höhe des Grundglieds (7) des Großzehs befindet.

3. Schuhsohle nach einem oder mehreren der vorhergehenden Ansprüche, **dadurch gekennzeichnet, dass** sich das laterale Ende des Stabilitätselementes in etwa in Höhe des Grundglieds (7) des Kleinzehs befindet.

4. Die Schuhsohle nach einem oder mehreren der vorhergehenden Ansprüche, **dadurch gekennzeichnet, dass** eine gedachte Linie vom medialen Ende des Stabilitätselementes (1) zum lateralen Ende des Stabilitätselementes (1) in etwa entlang der natürlichen Abknickung des Fußes erstreckt.

5. Schuhsohle enthaltend innerhalb der Sohle ein Stabilitätselement (2), wobei das Stabilitätselement (2) jeweils ein mediales und ein laterales Ende aufweist, und sich jeweils ausgehend von der Sohlenmitte im Hinterfußbereich in den Vorderfußbereich und im Wesentlichen entlang der medialen und lateralen Seiten der Sohle erstreckt und dass das mediale Ende des Stabilitätselementes (2) sich hinter dem Grundglied (7) des Großzehs befindet und das laterale Ende des Stabilitätselementes (2) sich hinter dem Grundglied (7) des Kleinzehs befindet, wobei die Abstände zwischen medialen Ende des Stabilitätselementes (2) und Grundglied (7) des Großzehs sowie zwischen lateralen Ende des Stabilitätselementes (2) und Grundglied (7) des Kleinzehs in etwa gleich lang sind und **dadurch gekennzeichnet, dass** eine gedachte Linie vom lateralen Ende des Stabilitätselementes (2) zum medialen Ende des Stabilitätselementes (2) in etwa entlang der natürlichen Abknickung des Fußes erstreckt und dass sich das mediale Ende des Stabilitätselements (2) weiter vorn im Vorderfußbereich befindet als das laterale Ende des Stabilitätselements (2).

6. Schuhsohle, die mit mindestens zwei separaten Stabilitätselementen versehen ist, wobei die Stabilitätselemente jeweils ein mediales und ein laterales Ende aufweisen, wobei ein Stabilitätselement (1) entlang des Zehenbereich der Schuhsohle bogenförmig angeordnet ist und sich dabei entlang der medialen und lateralen Seiten der Sohle im Zehenbereich erstreckt, und ein weiteres Stabilitätselement (2) sich vom Hinterfußbereich in den Vorderfußbereich ebenfalls im Wesentlichen entlang der medialen und lateralen Seiten der Sohle erstreckt, wobei der Mittelpunkt einer gedachten Verbindungslinie zwischen den medialen Enden der beiden Stabilitätselemente dem Mittelpunkt einer gedachter Verbindungslinie zwischen den lateralen Enden der beiden Stabilitätselemente versetzt gegenüber liegt, und wobei die Stabilitätselemente innerhalb der Sohle integriert sind.

7. Die Schuhsohle nach Anspruch 6, **dadurch gekennzeichnet, dass** sich das mediale Ende des Stabilitätselementes (2) weiter vorn im Vorderfußbereich befindet als das laterale Ende des Stabilitätselementes (1).

8. Die Schuhsohle nach einem oder mehreren der vorhergehenden Ansprüche, **dadurch gekennzeichnet, dass** das oder die Stabilitätselement(e) innerhalb der Brandsohle integriert ist bzw. sind.

9. Die Schuhsohle nach einem oder mehreren der vorhergehenden Ansprüche 5 bis 8, **dadurch gekennzeichnet, dass** das Stabilitätselement (2) eine Form wie der Buchstabe "H" besitzt.

10. Die Schuhsohle nach Anspruch 9, **dadurch gekennzeichnet, dass** das "H" des Stabilitätselementes (2) zwei etwa gleich lange Schenkel aufweist, die in Richtung Hinterfußbereich ausgerichtet sind und zwei Schenkel in Richtung Vorderfußbereich und in dieser Richtung der mediale Schenkel länger ist als der laterale Schenkel.

11. Die Schuhsohle nach einem oder mehreren der vorhergehenden Ansprüche, **dadurch gekennzeichnet, dass** die Stabilitätselemente aus Polyurethan, Polyethylen, Polypropylen oder Mischungen aus den genannten Stoffen bestehen.

12. Sicherheitsschuh enthaltend eine Schuhsohle nach einem oder mehreren der vorhergehenden Ansprüche.

13. Der Sicherheitsschuh nach Anspruch 12, **dadurch gekennzeichnet, dass** zusätzlich eine Schutzkappe im Zehenbereich des Schuhs bzw. der Schuhsohle angeordnet ist, wobei die Schutzkappe eine schalenartige Form aufweist und in etwa senkrecht und parallel zu dem Stabilitätselement (1) verläuft.

## Claims

1. Shoe sole including a stability element (1) within the sole, wherein the stability element (1) has respectively one medial and one lateral end, and is disposed in a substantially arcuate manner along the toe region of the shoe sole and extends in this regard along the medial and lateral sides of the sole in the toe region, wherein the medial end of the stability element (1) is located approximately at the level of the big toe, and **characterised in that** the lateral end of the stability element (1) is located approximately at the level of the little toe.

2. Shoe sole according to claim 1, **characterised in that** the medial end of the stability element (1) is located approximately at the level of the proximal phalanx (7) of the big toe.

3. Shoe sole according to one or more of the preceding claims, **characterised in that** the lateral end of the stability element is located approximately at the level of the proximal phalanx (7) of the little toe.

4. The shoe sole according to one or more of the preceding claims, **characterised in that** an imaginary line extends from the medial end of the stability element (1) to the lateral end of the stability element (1) approximately along the natural curvature of the foot.

5. Shoe sole including within the sole a stability element (2), wherein the stability element (2) has respectively one medial and one lateral end, and extends in each case starting from the sole middle in the rear foot region into the front foot region and substantially along the medial and lateral sides of the sole and that the medial end of the stability element (2) is located behind the proximal phalanx (7) of the big toe and the lateral end of the stability element (2) is located behind the proximal phalanx (7) of the little toe, wherein the spacings between medial end of the stability element (2) and proximal phalanx (7) of the big toe, as well as between lateral end of the stability element (2) and proximal phalanx (7) of the little toe are approximately the same length and **characterised in that** an imaginary line from the lateral end of the stability element (2) to the medial end of the stability element (2) extends approximately along the natural curvature of the foot and that the medial end of the stability element (2) is located further forward in the front foot region than the lateral end of the stability element (2).

6. Shoe sole, which is equipped with at least two separate stability elements, wherein the stability elements have respectively one medial and one lateral end, wherein a stability element (1) is disposed in an arcuate manner along the toe region of the shoe sole and extends in this regard along the medial and lateral sides of the sole in the toe region, and a further stability element (2) extends from the rear foot region into the front foot region also substantially along the medial and lateral sides of the sole, wherein the midpoint of an imaginary connecting line between the medial ends of the two stability elements lies offset opposite the midpoint of an imaginary connecting line between the lateral ends of the two stability elements, and wherein the stability elements are integrated within the sole.

7. The shoe sole according to claim 6, **characterised in that** the medial end of the stability element (2) is located further forward in the front region than the lateral end of the stability element (1).

8. The shoe sole according to one or more of the preceding claims, **characterised in that** the stability element(s) is/are integrated within the insole.

9. The shoe sole according to one or more of the preceding claims 5 to 8, **characterised in that** the stability element (2) has a shape like the letter "H".

10. The shoe sole according to claim 9, **characterised in that** the "H" of the stability element (2) has two flanks having approximately the same length, which are oriented in the direction of the rear foot region, and two flanks in the direction of the front foot region and in this direction the medial flank is longer than the lateral flank.

11. The shoe sole according to one or more of the preceding claims, **characterised in that** the stability elements are made of polyurethane, polyethylene, polypropylene or mixtures of the said materials.

12. Safety shoe including a shoe sole according to one or more of the preceding claims.

13. The safety shoe according to claim 12, **characterised in that** in addition a protective cap disposed in the toe region of the shoe or of the shoe sole, wherein the protective cap has a shell-like form and extends approximately perpendicularly to and in parallel to the stability element (1).

## Revendications

1. Semelle de chaussure incluant à l'intérieur de la semelle un élément de stabilité (1), dans laquelle l'élément de stabilité (1) présente respectivement une extrémité médiale et une extrémité latérale, et est agencé sensiblement le long de la zone des orteils de la semelle de chaussure en forme d'arc et s'étend en même temps le long des côtés médiaux et latéraux de la semelle dans la zone des orteils, dans laquelle l'extrémité médiale de l'élément de stabilité (1) se trouve à peu près à la hauteur du gros orteil, et **caractérisée en ce que** l'extrémité latérale de l'élément de stabilité (1) se trouve à peu près à la hauteur du petit orteil.

2. Semelle de chaussure selon la revendication 1, **caractérisée en ce que** l'extrémité médiale de l'élément de stabilité (1) se trouve à peu près à la hauteur de la phalange proximale (7) du gros orteil.

3. Semelle de chaussure selon l'une ou plusieurs quelconques des revendications précédentes, **caractérisée en ce que** l'extrémité latérale de l'élément de stabilité se trouve à peu près à la hauteur de la phalange proximale (7) du petit orteil.

4. Semelle de chaussure selon l'une ou plusieurs quelconques des revendications précédentes, **caractérisée en ce qu'**une ligne imaginaire de l'extrémité médiale de l'élément de stabilité (1) à l'extrémité latérale de l'élément de stabilité (1) s'étend à peu près le long de la courbure naturelle du pied.

5. Semelle de chaussure incluant à l'intérieur de la semelle un élément de stabilité (2), dans laquelle l'élément de stabilité (2) présente respectivement une extrémité médiale et une extrémité latérale, et s'étend respectivement du milieu de semelle dans la zone de l'arrière du pied à la zone de l'avant du pied et sensiblement le long des côtés médiaux et latéraux de la semelle et que l'extrémité médiale de l'élément de stabilité (2) se trouve derrière la phalange proximale (7) du gros orteil et l'extrémité latérale de l'élément de stabilité (2) se trouve derrière la phalange proximale (7) du petit orteil, dans laquelle les distances entre l'extrémité médiale de l'élément de stabilité (2) et la phalange proximale (7) du gros orteil ainsi qu'entre l'extrémité latérale de l'élément de stabilité (2) et la phalange proximale (7) du petit orteil sont à peu près aussi longues et **caractérisée en ce qu'**une ligne imaginaire de l'extrémité latérale de l'élément de stabilité (2) à l'extrémité médiale de l'élément de stabilité (2) s'étend à peu près le long de la courbure naturelle du pied et que l'extrémité médiale de l'élément de stabilité (2) se trouve plus en avant dans la zone de l'avant du pied que l'extrémité latérale de l'élément de stabilité (2).

6. Semelle de chaussure qui est pourvue d'au moins deux éléments de stabilité séparés, dans laquelle les éléments de stabilité présentent respectivement une extrémité médiale et une extrémité latérale, dans laquelle un élément de stabilité (1) est agencé en forme d'arc le long de la zone des orteils de la semelle de chaussure et s'étend en même temps le long des côtés médiaux et latéraux de la semelle dans la zone des orteils, et un autre élément de stabilité (2) s'étend de la zone de l'arrière du pied à la zone de l'avant du pied aussi sensiblement le long des côtés médiaux et latéraux de la semelle, dans laquelle le point médian d'une ligne de raccordement imaginaire entre les extrémités médiales des deux éléments de stabilité est opposé en déport au point médian d'une ligne de raccordement imaginaire entre les extrémités latérales des deux éléments de stabilité, et dans laquelle les éléments de stabilité sont intégrés à l'intérieur de la semelle.

7. Semelle de chaussure selon la revendication 6, **caractérisée en ce que** l'extrémité médiale de l'élément de stabilité (2) se trouve plus en avant dans la zone de l'avant du pied que l'extrémité latérale de l'élément de stabilité (1).

8. Semelle de chaussure selon l'une ou plusieurs quelconques des revendications précédentes, **caractérisée en ce que** le ou les éléments de stabilité est ou sont intégrés à l'intérieur de la semelle intérieure.

9. Semelle de chaussure selon l'une ou plusieurs quelconques des revendications précédentes 5 à 8, **caractérisée en ce que** l'élément de stabilité (2) possède une forme telle que la lettre « H ».

10. Semelle de chaussure selon la revendication 9, **caractérisée en ce que** le « H » de l'élément de stabilité (2) présente deux branches à peu près de même longueur qui sont orientées en direction de la zone de l'arrière du pied et deux branches en direction de la zone de l'avant du pied et la branche médiale est plus longue dans cette direction que la branche latérale.

11. Semelle de chaussure selon l'une ou plusieurs quelconques des revendications précédentes, **caractérisée en ce que** les éléments de stabilité se composent de polyuréthane, polyéthylène, polypropylène ou de mélanges des substances citées.

12. Chaussure de sécurité incluant une semelle de chaussure selon l'une ou plusieurs quelconques des revendications précédentes.

13. Chaussure de sécurité selon la revendication 12, **caractérisée en ce qu'**en outre une coiffe de protection est agencée dans la zone des orteils de la chaussure ou de la semelle de chaussure, dans laquelle la coiffe de protection présente une forme de type coque et s'étend à peu près perpendiculairement et parallèlement à l'élément de stabilité (1).
